# EUROPÄISCHE PATENTSCHRIFT

(11) **EP 3 036 501 B1**
(45) Veröffentlichungstag und Bekanntmachung des Hinweises auf die Patenterteilung: **14.03.2018**
(21) Anmeldenummer: 14744313.9
(22) Anmeldetag: 24.07.2014
(51) Int. Cl.: F42C 9/10, F42C 9/12

(54) **PYROTECHNISCHE VERZÖGERUNGSEINRICHTUNG FÜR EINEN MUNITIONSZÜNDER UND MÖRSERGRANATE MIT EINER DERARTIGEN VERZÖGERUNGSEINRICHTUNG**
PYROTECHNIC DELAY DEVICE FOR AN AMMUNITION FUSE, AND MORTAR GRENADE WITH SUCH A DELAY DEVICE
RETARDATEUR PYROTECHNIQUE DESTINÉ À UNE AMORCE DE MUNITION ET OBUS DE MORTIER COMPORTANT UN TEL RETARDATEUR

(30) Priorität: 20.08.2013 DE 102013013705
(43) Veröffentlichungstag der Anmeldung: 29.06.2016
(73) Patentinhaber: Rheinmetall Waffe Munition GmbH, 29345 Unterlüss (DE)
(72) Erfinder: PAESCH, Alexander, 29223 Celle (DE)
(74) Vertreter: Dietrich, Barbara
(86) Internationale Anmeldenummer: PCT/EP2014/065959
(87) Internationale Veröffentlichungsnummer: WO 2015/024730

(56) Entgegenhaltungen:
- FR-A- 1 258 386
- US-A- 3 994 233
- US-A1- 2010 050 898
- US-B1- 8 381 651

## Beschreibung

Die Erfindung betrifft eine pyrotechnische Verzögerungseinrichtung für einen Munitionszünder mit einem pyrotechnischen Verzögerungselement, das beim Abschuss der Munition gezündet wird und das nach einer vorgegebenen Verzögerungszeit eine Hauptladung, eine Austreibladung o. dgl. anzündet. Insbesondere bezieht sich die Erfindung auf eine (mehr-) stufig einstellbare, abschussinitiierte pyrotechnisches Verzögerungseinheit zur Initiierung und Expedierung von beispielsweise roten Phosphor (RF) als Nebelwirkmasse in bzw. aus einem insbesondere (Fly-k-) Mörsergeschoss heraus. Die Erfindung bezieht sich ferner auf eine Mörsergranate mit einer derartigen Verzögerungseinrichtung.
Pyrotechnische Verzögerungseinrichtungen für Munitionszünder sind seit langem bekannt. FR1258386A1 offenbart eine solche Verzögerungseinrichtung. Sie werden beispielsweise verwendet um Sprengladungen von Munition nach einer genau vorgegebenen Verzögerungszeit, etwa oberhalb eines Zielgebietes, zu zünden. Es können aber auch Nebel oder Licht erzeugende Materialien nach Ablauf der Verzögerungszeit aus entsprechenden Flugkörpern ausgestoßen werden. Schließlich kann es sich bei den bekannten pyrotechnischen Verzögerungseinrichtungen um Sicherheitseinrichtungen handeln, die nach Ablauf einer vorgegebenen Verzögerungszeit das entsprechende Geschoss direkt zerstören oder zum Absturz bringen.
Neben pyrotechnischen Verzögerungseinrichtungen sind auch elektronische oder mechanische Verzögerungseinrichtungen bekannt.
So beschreibt die DE 1 114 125 B einen mittels Strom auslösbaren pyrotechnischen Zünder, der erst beim Abschuss mit der Stromquelle verbunden wird. Des Weiteren wird eine selbstzerstörende Vorrichtung für eine Munition in der DE 11 2005 001 081 B4 offenbart.

Diese selbstzerstörende Vorrichtung wird durch eine elektro-pyrotechnische Vorrichtung gebildet, die ihrerseits zeitverzögert mit einer Energiereserve nach einer vorbestimmten Verzögerung verbunden wird. Mit der DE 60 2004 003 544 T2 wird eine weitere elektronische Verzögerung ebenfalls für das Zünden einer pyrotechnischen Komponente publiziert. Mit einem elektrischen Zünder mit einer elektronischen Aufschlagverzögerung beschäftigt sich die DE 28 38 055 C.

Ein mechanisch verstellbares Verzögerungselement ist der DE 10 2012 014 149 B3 entnehmbar. Die mechanische Einstellung besteht dabei zumindest aus einem Rohr, einer Hülse und einem chemischen Satz als Verzögerungssatz, der sich im Rohr befindet. Eine Verschiebung der Hülse auf dem Rohr in axialer Richtung bewirkt eine Freigabe des Verzögerungssatzes zur Anzündladung hin und damit ein Verstellen der Verzögerungszeit.

Die nicht vorveröffentlichte DE 10 2012 014 150.5 beinhaltet ein druckgesteuertes Verzögerungselement für eine Munition und dergleichen mit einer Anzündladung. Das darin beschriebene Verzögerungselement umfasst ein Röhrchen, eine Hülse, eine Vorspannung und einen in das Röhrchen eingebrachten chemischen Verzögerungssatz. Das Röhrchen weist über einen Teil seiner Länge einen axialen Schlitz auf und ist axial verschiebbar in der Hülse gelagert sowie durch die Vorspannung vorgespannt. Eine schmale Ringfläche der Hülse deckt das Ende des Schlitzes an der Abfeuerseite ab. Im Augenblick des Abfeuerns ein in diesem Augenblick vorhandene Spitzendruck in einer Druckspeicherkammer der Munition gespeichert. Dieser Druck ist die Regelgröße für das druckgesteuerte Verzögerungselement. Der Gasdruck wirkt auf die Stirnfläche des Röhrchens und schiebt es bis zur Einstellung des Kräftegleichgewichts gegen die Vorspannung. Ist der hier gespeicherte Gasdruck höher als die ursprünglich eingestellte Vorspannung, wird das Röhrchen gegen die Vorspannung verschoben. Dabei werden der Schlitz im Röhrchen und die Ringfläche der Hülse gegeneinander verschoben. Ein Teil des abgedeckten Schlitzes wird frei und der Verzögerungssatz kommt mit dem Anzündsatz in diesem Bereich in Kontakt - die Verzögerungszeit wird verkürzt.

Anders als bei elektronischen oder mechanischen Verzögerungseinrichtungen ist bei pyrotechnischen Verzögerungseinrichtungen die Verzögerungszeit in der Regel nicht einstellbar. Vielmehr muss zur Veränderung der Verzögerungszeit das jeweilige Verzögerungselement durch ein anderes Verzögerungselement ausgetauscht werden.

Der Erfindung liegt die Aufgabe zugrunde, eine pyrotechnische Verzögerungseinrichtung mit einstellbarer Verzögerung bzw. Verzögerungszeit anzugeben, ohne dass hierzu ein Austausch des Verzögerungselementes erforderlich ist. Ferner soll eine Mörsergranate mit einem, eine derartige Verzögerungseinrichtung aufweisenden Munitionszünder offenbart werden.

Diese Aufgabe wird hinsichtlich der Verzögerungseinrichtung durch die Merkmale des Anspruchs 1 und hinsichtlich der Mörsergranate durch die Merkmale des Anspruchs 9 gelöst. Weitere, besonders vorteilhafte Ausgestaltungen der Erfindung offenbaren die Unteransprüche.

Die Erfindung beruht im Wesentlichen auf dem Gedanken, dass die Initiierung der reaktiv wirkenden Geschossnutzlasten über eine geschossseitig vorhandene, insbesondere vor Abschuss durch den Schützen auch stufig einstellbare, pyrotechnisch wirkende Verzögerungseinheit herbeigeführt wird. Ein derartiger Funktionsanspruch findet sich häufig bei Leichtmörser-Cargo-Munitionen, bei denen, im Gegensatz zu herkömmlich wirkenden Mörsergranaten, die primäre Wirkung im Ziel nicht durch das Geschoss selbst, sondern durch deren in Zielnähe ausgestoßenen, autonom wirkende Nutzlast hervorgerufen wird.

In Umsetzung dieses Gedankens bzw. dieser Idee umfasst die erfinderische Verzögerungseinrichtung zusätzlich zu dem pyrotechnischen Verzögerungselement mit fest vorgegebener Verzögerungszeit (maximaler Verzögerungszeit) ein Bypasselement mit einer pyrotechnischen Übertragungsladung, die eine wesentlich höhere Abbrandgeschwindigkeit aufweist als das Material des pyrotechnischen Verzögerungselementes.

Zur Realisierung der Verzögerungseinrichtung ist das pyrotechnische Verzögerungselement in einem hohlzylinderförmigen ersten Gehäuse angeordnet, welches von einem hohlzylinderförmigen zweiten Gehäuse mindestens in einem Teilbereich umschlossen wird, wobei das erste und das zweite Gehäuse zur Einstellung der Verzögerungszeit relativ zueinander um eine gemeinsame Längsachse drehbar angeordnet sind.

Dabei erstreckt sich in dem Seitenwandbereich des zweiten Gehäuses parallel zum ersten Gehäuse mindestens eine Bypassbohrung, die mit mindestens zwei axial voneinander beabstandeten, zum ersten Gehäuse gerichteten radialen Bohrungen verbunden ist, wobei die erste Bohrung auf der der Haupt- oder Austreibungsladung o.dgl. zugewandten Seite der Bypassbohrung angeordnet ist.

Die Seitenwand des ersten Gehäuses weist des Weiteren mindestens eine dritte und eine vierte radiale Bohrung auf, die derart angeordnet sind, dass sie bei einem vorgebbaren Drehwinkel in Bezug auf das zweite Gehäuse mit den in diesem Gehäuse angeordneten ersten und zweiten radialen Bohrungen fluchten. Die Bypassbohrung und die radialen Bohrungen des ersten und zweiten Gehäuses sind mit der pyrotechnischen Übertragungsladung ausgefüllt, so dass bei einem Fluchten der radialen Bohrungen des ersten und zweiten Gehäuses die Verzögerungszeit zwischen dem Zünden des Verzögerungselementes und dem Anzünden der Haupt- oder Austreibladung o.dgl. um einen durch die axiale Position der vierten (und damit auch der zweiten) radialen Bohrung vorgegebenen Zeitabschnitt verkürzt wird.

Durch diese Konstruktion wird der Anspruch zur Realisierung mehrere Verzögerungszeiten innerhalb nur einer Verzögerungsstrecke erfüllt. Eingestellt wird eine maximale Verzögerungszeit. Soll nun mit der Verzögerungseinrichtung eine Verzögerungszeit eingestellt werden, die geringer ist als die maximale Verzögerungszeit, so wird nach dem Abbrennen eines vorgebbaren ersten Abschnittes des Verzögerungselementes das Bypasselement aktiviert, so dass der verbleibende zweite Abschnitt des Verzögerungselementes durch das Bypasselement überbrückt wird und die entsprechende Haupt- oder Austreibladung o.dgl. unmittelbar nach dem Abbrand des ersten Abschnittes gezündet wird. Soll hingegen nach dem Anzünden des pyrotechnischen Verzögerungselementes die Zündung der Hauptladung nach der maximal einstellbaren Verzögerungszeit erfolgen, so werden die beiden Gehäuse derart relativ zueinander um die Längsachse gedreht, dass die radialen Bohrungen nicht miteinander fluchten, so dass der Bypass deaktiviert wird und es durch diesen nicht mehr zu einer verfrühten Durchzündung der pyrotechnischen Verzögerungsstrecke kommt.

Sofern mehr als zwei unterschiedliche Verzögerungszeiten mit der erfindungsgemäßen Verzögerungseinrichtung einstellbar sein sollen, muss die Anzahl der radialen Bohrungen in dem ersten und zweiten Gehäuse in axialer Richtung entsprechend erhöht und umfangsseitig relativ zueinander verschoben angeordnet werden. Zur Einstellung der jeweiligen Verzögerungszeit werden dann die einander zugeordneten radialen Bohrungen in den beiden Gehäusen wiederum fluchtend angeordnet.

Vorzugsweise sind die Drehwinkel, bei denen die radialen Bohrungen miteinander fluchten und sich daher definierte verkürzte Verzögerungszeiten ergeben, jeweils über eine lösbare Rastverbindung fixierbar, wobei als Rastelement eine in der Seitenwand des zweiten Gehäuses angeordnete federbeaufschlagte Kugel vorgesehen sein kann, die radial in eine Sacklochbohrung der Außenwand des ersten Gehäuses hineindrückbar ist.

Bei einer Mörsergranate mit einem Leitwerksteil und einem sich daran anschließenden vorderen Geschoßteil, welches eine Wirkladung enthält, hat es sich zur einfachen Einstellung der Verzögerungszeit vor dem Abfeuern der Granate als vorteilhaft erwiesen, wenn das erste Gehäuse der Verzögerungseinrichtung und die sich anschließende Spreng-oder Ausstoßladung mit dem Leitwerksteil kraft- und/oder formschlüssig verbunden sind und wenn das zweite Gehäuse des Anzündelementes kraft- und/oder formschlüssig mit dem vorderen Geschoßteil der Mörsergranate verbunden ist, so dass durch Drehung des vorderen Geschossteiles gegenüber dem Leitwerksteil die Verzögerungszeit der Verzögerungseinrichtung des Munitionszünders einstellbar ist.

Weitere Einzelheiten und Vorteile der Erfindung ergeben sich aus den folgenden, anhand von Figuren erläuterten Ausführungsbeispielen. Es zeigen:
- Fig.1: einen Längsschnitt durch einen schematisch dargestellten Munitionszünder mit erfindungsgemäßer pyrotechnischer Verzögerungseinrichtung, wobei die Verzögerungseinrichtung derart eingestellt ist, dass sie ihre maximale Verzögerungszeit benötigt, um nach ihrer Zündung eine Hauptladung zu aktivieren,
- Fig.2: den in Fig.1 dargestellten Munitionszünder, wobei die Verzögerungseinrichtung derart eingestellt ist, dass die Verzögerungszeit etwa 50 % der maximalen Verzögerungszeit beträgt, um die Hauptladung zu aktivieren, und
- Fig.3: die schematische Darstellung einer Mörsergranate mit einem Munitionszünder mit erfindungsgemäßer Verzögerungseinrichtung.

In Fig.1 ist mit 1 schematisch ein Munitionszünder dargestellt, der aus einem Anzündelement 2 einer pyrotechnischen Verzögerungseinrichtung 3 und einer Hauptladung 4 etwa zum Zünden einer nicht dargestellten Sprengladung besteht. Bei dem Anzündelement 2 kann es sich beispielsweise um ein Zündplättchen, welches mittels eines Schlagstückes gezündet wird, aber auch um ein elektrisch zündbares Element handeln.

Die erfindungsgemäße pyrotechnische Verzögerungseinrichtung 3 umfasst ein pyrotechnisches Verzögerungselement 5, das in einem hohlzylinder- oder rohrförmigen ersten Gehäuse 6 angeordnet ist. Dieses erste Gehäuse 6 wird teilweise von einem hohlzylinder-oder rohrförmigen zweiten Gehäuse 7 umschlossen. Dabei sind das erste und das zweite Gehäuse 6 und 7 relativ zueinander um eine gemeinsame Längsachse 100 drehbar angeordnet.

In der Seitenwand 8 des zweiten Gehäuses 7 erstreckt sich parallel zur Längsachse 100 eine Bypassbohrung 9. Diese Bypassbohrung 9 ist mit zwei axial voneinander beabstandeten, zum ersten Gehäuse 6 gerichteten radialen Bohrungen 10, 11 verbunden, wobei die erste Bohrung 10 auf der der Hauptladung 4 zugewandten Seite der Bypassbohrung 9 und die zweite Bohrung 11 etwa in der Mitte zwischen dem Anzündelement 2 und der Hauptladung 4 angeordnet sind.

Die Seitenwand 12 des ersten Gehäuses 6 weist eine dritte und eine vierte radiale Bohrung 13, 14 auf, die sich in Fig.1 auf der dem Betrachter abgewandten Seite des ersten Gehäuses 6 befinden. Diese Bohrungen 13 und 14 sind derart angeordnet, dass sie bei Drehung des ersten Gehäuses um 45° relativ zu dem zweiten Gehäuse 7 mit den in diesem Gehäuse 7 angeordneten ersten und zweiten radialen Bohrungen 10, 11 fluchten (Fig.2).

Sowohl die Bypassbohrung 9 als auch die radialen Bohrungen 13, 14 des ersten Gehäuses 6 und die radialen Bohrungen 10, 11 des zweiten Gehäuses 7 sind mit einer pyrotechnischen Übertragungsladung 15 ausgefüllt, deren Abbrandgeschwindigkeit wesentlich höher ist, als die des pyrotechnischen Verzögerungselementes 5.

Soll nun nach dem Anzünden des pyrotechnischen Verzögerungselementes 5 die Zündung der Hauptladung 4 erst nach der maximal einstellbaren Verzögerungszeit erfolgen, so werden die beiden Gehäuse 6 und 7 derart relativ zueinander um die Längsachse 100 gedreht, dass die radialen Bohrungen 10 und 13 sowie 11 und 14 nicht miteinander fluchten und sich beispielsweise eine Anordnung ergibt, wie sie in Fig.1 dargestellt ist.

Soll hingegen eine Zündung der Hauptladung 4 etwa nach der Hälfte der maximal einstellbaren Verzögerungszeit erfolgen, so werden die beiden Gehäuse 6 und 7 derart relativ zueinander um die Längsachse 100 gedreht, dass sich die in Fig.2 dargestellte Anordnung ergibt. In diesem Fall erfolgt nach dem Abbrennen in dem ersten, bis zu der radialen Bohrung 14 reichenden Abschnitt des pyrotechnischen Verzögerungselementes 5 eine Aktivierung der Übertragungsladung 15, so dass der verbleibende Abschnitt des Verzögerungselementes 5 zwischen den radialen Bohrungen 14 und 13 durch die Übertragungsladung 15 in der Bypassbohrung 9 überbrückt wird und die Hauptladung 4 wesentlich schneller gezündet wird, als wenn die Zündung der Hauptladung 4 erst nach dem Abbrennen des gesamten Verzögerungselementes 5 erfolgt.

Fig.3 zeigt schematisch eine Mörsergranate 16, bei der es sich beispielsweise um eine aus einem Zapfenmörser verschießbare Mörsergranate handelt. Die Mörsergranate 16 umfasst ein eine Wirkladung 18 (z.B. aus einem Nebel erzeugenden Material) aufnehmendes vorderes Geschossteil 17 und ein sich heckseitig anschließendes Leitwerksteil 19. Der die Wirkladung 18 aktivierende Munitionszünder 1 entspricht dem vorstehend, mit Hilfe der Fig.1 und 2, beschriebenen Munitionszünder 1, wobei das Anzündelement 2 durch ein Aufschlagselement 20 aktivierbar ist. Zur Einstellung der Verzögerungszeit ist vorgesehen, dass das vordere Geschossteil 17 relativ zu dem sich anschließenden Leitwerksteil 19 drehbar um die Längsachse 100 der Mörsergranate 16 angeordnet ist.

Das erste Gehäuse 6 der pyrotechnischen Verzögerungseinrichtung 3 mit dem Anzündelement 2 sowie der sich anschließenden Hauptladung 4 sind daher mit dem Leitwerksteil 19 kraft- und/oder formschlüssig verbunden. Hingegen ist das zweite Gehäuse 7 der Verzögerungseinrichtung 3 kraft- und/oder formschlüssig mit dem die Wirkladung 18 enthaltenden vorderen Geschossteil 17 der Mörsergranate 16 verbunden.

Die Erfindung ist selbstverständlich nicht auf die vorstehend beschriebenen Ausführungsbeispiele beschränkt.

So kann vorgesehen sein, dass zur schnellen und reproduzierbaren Einstellung der vorgebbaren Verzögerungszeit die Drehwinkel, bei denen die radialen Bohrungen 10 und 13 sowie 11 und 14 miteinander fluchten, jeweils über lösbare Rastverbindungen fixiert werden. Hierzu können als Rastelemente beispielsweise in der Seitenwand 8 des zweiten Gehäuses angeordnete federbeaufschlagte Kugeln vorgesehen sein, die radial in entsprechende Sacklochbohrungen der Seitenwand 12 des ersten Gehäuses hineindrückbar sind.

Zur Einstellung der Verzögerungseinrichtung von mehr als zwei unterschiedlichen Verzögerungszeiten muss die Anzahl der radialen Bohrungen in dem ersten und zweiten Gehäuse in axialer Richtung entsprechend erhöht und umfangsseitig derart angeordnet werden, dass eingangsseitig (d.h. in Schussrichtung hinten) und ausgangsseitig (d.h. in Schussrichtung vorne) jeweils nur eine, der jeweiligen Verzögerungszeit entsprechende fluchtende Anordnung von radialen Bohrungen in dem ersten und zweiten Gehäuse miteinander fluchtend verbunden sind.

### Bezugszeichenliste

- 1: Munitionszünder
- 2: Anzündelement
- 3: pyrotechnische Verzögerungseinrichtung
- 4: Hauptladung
- 5: (pyrotechnisches) Verzögerungselement
- 6: (erstes) Gehäuse
- 7: (zweites) Gehäuse
- 8: Seitenwand (zweites Gehäuse)
- 9: Bypassbohrung
- 10: (erste) Bohrung
- 11: (zweite) Bohrung
- 12: Seitenwand (erstes Gehäuse)
- 13,14: radiale Bohrungen
- 15: (pyrotechnische) Übertragungsladung
- 16: Mörsergranate
- 17: vorderes Geschossteil
- 18: Wirkladung
- 19: Leitwerksteil
- 20: Aufschlagselement

- 100: Längsachse

## Patentansprüche

1. Pyrotechnische Verzögerungseinrichtung (3) für einen Munitionszünder (1) mit einem pyrotechnischen Verzögerungselement (5), das nach einer vorgegebenen Verzögerungszeit eine Hauptladung (4), eine Austreibladung o. dgl. anzündet, wobei die pyrotechnische Verzögerungseinrichtung (3) mechanisch eingestellt wird, wobei das pyrotechnische Verzögerungselement (5) sich in einem hohlzylinderförmigen ersten Gehäuse (6) befindet, das mindestens in einem Teilbereich von einem zweiten Gehäuse (7) umschlossen wird, und das erste und das zweite Gehäuse (6 und 7) relativ zueinander um eine gemeinsame Längsachse (100) drehbar angeordnet sind, **dadurch gekennzeichnet dass** ein Bypasselement (9) mit einer Übertragungsladung (15) eingebunden ist, so dass durch ein Verdrehen der beiden Gehäuse (6, 7) ein Verändern der Verzögerungszeit durch Aktivieren oder Deaktivieren des Bypasselementes (9) bewirkt wird.

2. Pyrotechnische Verzögerungseinrichtung nach Anspruch 1, **dadurch gekennzeichnet, dass** das Bypasselement (9) mindestens eine Bypassbohrung ist, die in der Seitenwand (8) des zweiten Gehäuses (7) sich parallel zur Längsachse (100) erstreckt und mit mindestens zwei axial voneinander beabstandeten, zum ersten Gehäuse (6) gerichteten radialen Bohrungen (10, 11) verbunden ist,

3. Pyrotechnische Verzögerungseinrichtung nach Anspruch 2, **dadurch gekennzeichnet, dass** die erste Bohrung (10) auf der der Hauptladung (4) o.dgl. zugewandten Seite der Bypassbohrung (9) angeordnet ist.

4. Pyrotechnische Verzögerungseinrichtung nach Anspruch 2 oder 3, **dadurch gekennzeichnet, dass** durch die Seitenwand (12) des ersten Gehäuses (6) eine dritte und eine vierte axial voneinander beabstandete radiale Bohrung (13, 14) hindurchgeführt sind, die derart angeordnet sind, dass sie bei einem vorgebbaren Drehwinkel relativ zu dem zweiten Gehäuse (7) mit den in diesem Gehäuse (7) angeordneten ersten und zweiten radialen Bohrungen (10, 11) fluchten.

5. Pyrotechnische Verzögerungseinrichtung nach Anspruch 4, **dadurch gekennzeichnet, dass** die Bypassbohrung (9) und die radialen Bohrungen (10, 11 und 13, 14) des ersten und zweiten Gehäuses (6 und 7) mit einer pyrotechnischen Übertragungsladung (15) ausgefüllt sind, deren Abbrandgeschwindigkeit wesentlich höher ist, als die des pyrotechnischen Verzögerungselementes (5), so dass bei einem Fluchten der radialen Bohrungen (10, 13 und 11, 14) des ersten und zweiten Gehäuses (6 und 7) die Verzögerungszeit zwischen dem Zünden des Verzögerungselementes (5) und dem Anzünden der Hauptladung (4) o.dgl. um einen durch die axiale Position der zweiten und vierten radialen Bohrungen (11 und 14) vorgegebenen Zeitabschnitt verkürzt werden kann.

6. Verzögerungseinrichtung nach einem der Ansprüche 1 bis 5, **dadurch gekennzeichnet, dass** zur Einstellung der Verzögerungseinrichtung (3) von mehr als zwei unterschiedlichen Verzögerungszeiten die Anzahl der radialen Bohrungen in dem ersten und zweiten Gehäuse (6 und 7) axial entsprechend erhöht und umfangsseitig derart angeordnet werden, dass eingangs- und ausgangsseitig jeweils nur eine, der jeweiligen Verzögerungszeit entsprechende fluchtende Anordnung der radialen Bohrungen in dem ersten und zweiten Gehäuse (6 und 7) miteinander verbunden sind.

7. Verzögerungseinrichtung nach einem der Ansprüche 1 bis 6, **dadurch gekennzeichnet, dass** die Drehwinkel, bei denen die radialen Bohrungen (10 und 13 sowie 11 und 14) miteinander fluchten und sich daher definierte verkürzte Verzögerungszeiten ergeben, jeweils über eine lösbare Rastverbindung fixierbar sind.

8. Verzögerungseinrichtung nach Anspruch 7, **dadurch gekennzeichnet, dass** als Rastelement eine in der Seitenwand (8) des zweiten Gehäuses (7) angeordnete federbeaufschlagte Kugel vorgesehen ist, die radial in eine Sacklochbohrung der Seitenwand (12) des ersten Gehäuses (6) hineindrückbar ist.

9. Mörsergranate mit einem eine Wirkladung (18) enthaltenden vorderen Geschossteil (17) und einem sich daran heckseitig anschließenden Leitwerksteil (19), **dadurch gekennzeichnet, dass** die Mörsergranate (16) einen Munitionszünder (1) mit einer Verzögerungseinrichtung (3) nach einem der Ansprüche 1 bis 8 umfasst, wobei das erste Gehäuse (6) der Verzögerungseinrichtung (3) und die sich anschließende Hauptladung o.dgl. mit dem Leitwerksteil (19) kraft- und/oder formschlüssig verbunden sind und wobei das zweite Gehäuse (7) der Verzögerungseinrichtung (3) kraft- und/oder formschlüssig mit dem vorderen Geschossteil (17) der Mörsergranate (16) verbunden ist, so dass durch Drehung des vorderen Geschossteiles (17) gegenüber dem Leitwerksteil (19) die Verzögerungszeit der Verzögerungseinrichtung (3) des Munitionszünders (1) einstellbar ist.

10. Mörsergranate nach Anspruch 9, **dadurch gekennzeichnet, dass** es sich bei der Wirkladung (18) der Mörsergranate (16) um ein Nebel erzeugendes Material handelt.

## Claims

1. Pyrotechnic delay device (3) for an ammunition fuse (1) with a pyrotechnic delay element (5), which after a given delay time ignites a main charge (4), a propellant charge, or the like, wherein the pyrotechnic delay device (3) is mechanically adjusted, wherein the pyrotechnic delay element (5) is arranged in a hollow cylindrical first housing (6), which is enclosed at least in a partial region by a second housing (7), and the first and the second housing (6 and 7) are able to turn relative to each other about a common longitudinal axis (100), **characterized in that** a bypass element (9) with a transfer charge (15) is incorporated, so that by rotating the two housings (6, 7) a changing of the delay time is produced by activating or deactivating the bypass element (9).

2. Pyrotechnic delay device according to Claim 1, **characterized in that** the bypass element (9) is at least one bypass bore which extends in the side wall (8) of the second housing (7), parallel to the longitudinal axis (100), and is connected to at least two axially spaced radial bores (10, 11), directed toward the first housing (6).

3. Pyrotechnic delay device according to Claim 2, **characterized in that** the first bore (10) is arranged at the side of the bypass bore (9) facing the main charge (4) or the like.

4. Pyrotechnic delay device according to Claim 2 or 3, **characterized in that** a third and a fourth radial bore (13, 14), axially spaced apart, are led through the side wall (12) of the first housing (6), being arranged such that they are aligned with the first and second radial bores (10, 11) arranged in the second housing (7) by a predeterminable angle of rotation with respect to this housing (7).

5. Pyrotechnic delay device according to Claim 4, **characterized in that** the bypass bore (9) and the radial bores (10, 11 and 13, 14) of the first and second housing (6 and 7) are filled with a pyrotechnic transfer charge (15), having a significantly higher burn rate than that of the pyrotechnic delay element (5), so that when the radial bores (10, 13 and 11, 14) of the first and second housing (6 and 7) are aligned the delay time between the igniting of the delay element (5) and the igniting of the main charge (4) or the like can be shortened by a length of time dictated by the axial position of the second and fourth radial bores (11 and 14).

6. Delay device according to one of Claims 1 to 5, **characterized in that** in order to adjust the delay device (3) for more than two different delay times, the number of radial bores in the first and second housing (6 and 7) are increased accordingly in the axial direction and arranged on the circumference so that each time only one aligned arrangement of the radial bores in the first and second housing (6 and 7), corresponding to the particular delay time, are connected to each other at the entry side and the exit side.

7. Delay device according to one of Claims 1 to 6, **characterized in that** the angles of rotation at which the radial bores (10 and 13 as well as 11 and 14) are aligned with each other and therefore produce defined shorter delay times can be set in each case by a releasable detent connection.

8. Delay device according to Claim 7, **characterized in that** the detent element is a spring-loaded ball arranged in the side wall (8) of the second housing (7), which can be pressed radially into a blind bore of the side wall (12) of the first housing (6).

9. Mortar grenade with a front shell section (17) containing an active charge (18) and a tail section (19) adjoining it at the rear, **characterized in that** the mortar grenade (16) has an ammunition fuse (1) with a delay device (3) according to one of Claims 1 to 8, wherein the first housing (6) of the delay device (3) and the adjoining main charge or the like are connected by force locking and/or form fitting to the tail section (19), and the second housing (7) of the delay device (3) is connected by force locking and/or form fitting to the front shell section (17) of the mortar grenade (16), so that by rotating the front shell section (17) relative to the tail section (19) the delay time of the delay device (3) of the ammunition fuse (1) can be adjusted.

10. Mortar grenade according to Claim 9, **characterized in that** the active charge (18) of the mortar grenade (16) is a smoke generating material.

## Revendications

1. Dispositif retardateur pyrotechnique (3) pour un détonateur de munition (1), comprenant un élément retardateur pyrotechnique (5) qui allume une charge principale (4), une charge d'expulsion ou similaire après un temps de retardement prédéfini,
le dispositif retardateur pyrotechnique (3) étant réglé mécaniquement,
l'élément retardateur pyrotechnique (5) se trouvant dans un premier boîtier (6) de forme cylindrique creuse, lequel est entouré par un deuxième boîtier (7) dans au moins une zone partielle, et les premier et deuxième boîtiers (6 et 7) étant montés rotatifs l'un par rapport à l'autre autour d'un axe longitudinal (100) commun, **caractérisé en ce**
**qu'**un élément de dérivation (9) muni d'une charge de transmission (15) est incorporé, de sorte qu'une rotation des deux boîtiers (6, 7) provoque une modification du temps de retardement par activation ou désactivation de l'élément de dérivation (9).

2. Dispositif retardateur pyrotechnique selon la revendication 1, **caractérisé en ce que** l'élément de dérivation (9) est au moins une perforation de dérivation qui s'étend dans la paroi latérale (8) du deuxième boîtier (7) parallèlement à l'axe longitudinal (100) et qui est reliée à au moins deux perforations radiales (10, 11) espacées l'une de l'autre dans le sens axial et orientées vers le premier boîtier (6).

3. Dispositif retardateur pyrotechnique selon la revendication 2, **caractérisé en ce que** la première perforation (10) est disposée sur le côté de la perforation de dérivation (9) qui fait face à la charge principale (4) ou similaire.

4. Dispositif retardateur pyrotechnique selon la revendication 2 ou 3, **caractérisé en ce qu'**une troisième et une quatrième perforations radiales (13, 14), espacées dans le sens axial l'une de l'autre, s'étendent à travers la paroi latérale (12) du premier boîtier (6), lesquelles sont disposées de telle sorte qu'avec un angle de rotation pouvant être prédéfini par rapport au deuxième boîtier (7), elles sont dans l'alignement des première et deuxième perforations radiales (10, 11) disposées dans ce boîtier (7).

5. Dispositif retardateur pyrotechnique selon la revendication 4, **caractérisé en ce que** la perforation de dérivation (9) et les perforations radiales (10, 11 et 13, 14) des premier et deuxième boîtiers (6 et 7) sont remplies d'une charge de transmission pyrotechnique (15) dont la vitesse de combustion est sensiblement supérieure à celle de l'élément retardateur pyrotechnique (5), de sorte que lors d'un alignement des perforations radiales (10, 13 et 11, 14) des premier et deuxième boîtiers (6 et 7), le temps de retardement entre l'allumage de l'élément retardateur (5) et l'allumage de la charge principale (4) ou similaire peut être raccourci d'une portion de temps prédéfinie par la position axiale des deuxième et quatrième perforations (11 et 14).

6. Dispositif retardateur selon l'une des revendications 1 à 5, **caractérisé en ce qu'**en vue de régler le dispositif de retardement (3) de plus de deux temps de retardement différents, le nombre de perforations radiales dans les premier et deuxième boîtiers (6 et 7) est augmenté en conséquence dans le sens axial et celles-ci sont disposées sur le pourtour de telle sorte que du côté de l'entrée et de la sortie, à chaque fois un seul des arrangements alignés, correspondant au temps de retardement respectif, des perforations radiales dans les premier et deuxième boîtiers (6 et 7), sont reliés l'un à l'autre.

7. Dispositif retardateur selon l'une des revendications 1 à 6, **caractérisé en ce que** les angles de rotation avec lesquels les perforations radiales (10 et 13 ainsi que 11 et 14) sont alignées l'une avec l'autre et desquels il résulte par conséquent des temps de retardement raccourcis définis, peuvent être bloqués respectivement par le biais d'une liaison par encliquetage amovible.

8. Dispositif retardateur selon la revendication 7, **caractérisé en ce que** l'élément d'encliquetage présent est une bille montée sur ressort disposée dans la paroi latérale (8) du deuxième boîtier (7), laquelle peut être enfoncée dans le sens radial dans un trou borgne de la paroi latérale (12) du premier boîtier (6).

9. Grenade de mortier comprenant une partie de projectile avant (17) contenant une charge active (18) et une partie d'empennage (19) qui se rattache à celle-ci du côté arrière, **caractérisée en ce que** la grenade de mortier (16) comprend un détonateur de munition (1) avec un dispositif retardateur (3) selon l'une des revendications 1 à 8, le premier boîtier (6) du dispositif retardateur (3) et la charge principale ou similaire qui s'y rattache étant reliés par force et/ou par complémentarité de formes à la partie d'empennage (19) et le deuxième boîtier (7) du dispositif retardateur (3) étant relié par force et/ou par complémentarité de formes à la partie de projectile avant (17) de la grenade de mortier (16), de sorte que le temps de retardement du dispositif retardateur (3) du détonateur de munition (1) peut être réglé en tournant la partie de projectile avant (17) par rapport à la partie d'empennage (19).

10. Grenade de mortier selon la revendication 9, **caractérisée en ce que** la charge active (18) de la grenade de mortier (16) est une matière qui génère du brouillard.
